# FASCICULE DE BREVET EUROPEEN

(11) **EP 3 485 224 B1**
(45) Date de publication et mention de la délivrance du brevet: **10.06.2020**
(21) Numéro de dépôt: 17749617.1
(22) Date de dépôt: 18.07.2017
(51) Int. Cl.: F42B 10/14, F42B 10/02

(54) **PROJECTILE COMPRENANT UN DISPOSITIF DE DÉPLOIEMENT D'UNE VOILURE OU AILETTE**
GESCHOSS MIT EINER VORRICHTUNG ZUR ENTFALTUNG EINES FLÜGELS ODER EINER RIPPE
PROJECTILE COMPRISING A DEVICE FOR DEPLOYING A WING OR FIN

(30) Priorité: 18.07.2016 FR 1601109
(43) Date de publication de la demande: 22.05.2019
(73) Titulaire: Nexter Munitions, 78034 Versailles Cedex (FR)
(72) Inventeur: PINOTEAU, Sylvain, 18023 Bourges (FR)
(74) Mandataire: Debay, Damien
(86) Numéro de dépôt international: PCT/EP2017/068092
(87) Numéro de publication internationale: WO 2018/015367

(56) Documents cités:
- EP-A1- 0 318 359
- EP-A1- 2 354 755
- EP-A1- 2 620 738
- WO-A1-02/079716
- US-A1- 2013 032 659
- US-B1- 8 921 749

## Description

### DOMAINE TECHNIQUE DE L'INVENTION

La présente invention se rapporte au domaine de la balistique extérieure et plus particulièrement à la stabilisation des projectiles en mouvement dans l'espace. Plus spécifiquement l'invention concerne un projectile et son dispositif de déploiement de voilures ou d'ailettes associé.

### ARRIERE-PLAN TECHNOLOGIQUE DE L'INVENTION

Lors d'un tir de projectile, plusieurs paramètres sont à prendre en compte pour que ledit projectile puisse atteindre une cible désignée. En phase de vol, le projectile est soumis à des forces aérodynamiques pouvant le faire dévier de sa trajectoire. L'un des paramètres importants est donc la stabilisation dudit projectile.

Plusieurs projectiles, sont à cet effet, munis de mécanismes ou de dispositifs de déploiement de voilures ou d'ailettes pour leur stabilisation. L'association d'un tel mécanisme ou dispositif au projectile ne doit, cependant, pas entrainer une variation importante des dimensions de l'architecture du projectile au risque de, soit aggraver les perturbations aérodynamiques, soit empêcher l'ajout de dispositifs électroniques embarqués en vue d'améliorer, par exemple, les performances du projectile.

Le document US 6761331 enseigne un missile et un mécanisme de déploiement d'ailettes, dont la disposition ne réduit pas le volume utile du projectile, ledit mécanisme de déploiement pivote automatiquement en faisant tourner une ailette à partir d'une orientation arrimée vers une orientation déployée. Le mécanisme de déploiement comprend un ressort qui fournit une force de poussée permettant à l'ailette de se déplacer rapidement, simplement et de manière fiable de l'orientation arrimée à l'orientation déployée. Le mécanisme de déploiement, qui s'effectue en trois étapes, comprend également une ou plusieurs cames ou similaires pour le guidage de l'ailette de l'orientation arrimée jusqu'à l'orientation déployée. Ce mécanisme prend donc de la place et sa complexité peut occasionner des dysfonctionnements ou des déploiements incomplets.

Le document EP0318359 enseigne un projectile auquel est associé un dispositif de déploiement d'une ailette rendue solidaire du projectile par une articulation située à l'arrière du corps du projectile, ladite articulation étant telle que le mouvement de déploiement s'effectue en deux phases : une première phase dans laquelle l'ailette passe d'une position d'emport à une position semi-déployée, par rotation dans le sens de l'écoulement et suivant un premier axe perpendiculaire au plan de l'ailette quand celle-ci est en position d'emport puis une deuxième phase dans laquelle l'ailette passe de la position semi-déployée à la position déployée, par une rotation suivant un deuxième axe qui est parallèle au plan de l'ailette. L'articulation comprend un moteur jouant le rôle d'actionneur de la première phase de déploiement et de verrou de l'ensemble ailette, articulation lorsque l'ailette est en position d'emport.

Les documents cités ci-dessus présentent, cependant, des inconvénients pouvant affecter la bonne stabilisation assurée par les ailettes. En effet la seconde phase de déploiement des ailettes dépend de l'inclinaison du projectile, par rapport à la direction de l'écoulement aérodynamique, dans la phase de vol. Les contraintes aérodynamiques qui s'exercent sur une ailette dépendent de la surface que cette dernière présente en regard de l'écoulement aérodynamique. Ainsi, si au cours de la seconde phase de déploiement le projectile est incliné, les ailettes étant soumises chacune à des forces aérodynamiques différentes, il n'est pas sûr que les ailettes soient déployées correctement, rendant par là non fiables les mécanismes ou dispositifs de déploiement enseignés dans les documents ci-dessus.

Le document US 6761331 enseigne, par ailleurs, des ailettes qui présentent lors de la phase de déploiement une plus grande surface en regard de l'écoulement aérodynamique, ce qui peut induire des contraintes supplémentaires à une bonne stabilisation du projectile.

### DESCRIPTION GENERALE DE L'INVENTION

La présente invention a pour but de pallier un ou plusieurs inconvénients de l'art antérieur en proposant une architecture de projectile comportant un dispositif de déploiement des voilures ou d'ailettes efficace et fiable quelque soit la trajectoire dudit projectile.

Cet objectif est atteint par un projectile comportant un corps possédant un axe longitudinal et une portion intermédiaire comprenant un dispositif de déploiement de voilures ou ailettes comportant un nombre N, égal au moins à trois, de voilures ou ailettes aptes à être déployées, le processus de déploiement comprenant au moins deux phases, une première phase de déploiement où chaque voilure ou ailette passe d'une position tangentielle au corps du projectile et parallèle à l'axe longitudinal à une position semi-déployée, par rotation de la voilure ou de l'ailette autour d'un axe perpendiculaire à l'axe longitudinal du projectile et une seconde phase de déploiement avec le passage de chaque voilure ou ailette de la position semi-déployée, dans laquelle elle est encore tangente au corps du projectile, à une position déployée où elle est perpendiculaire au corps du projectile, par rotation autour d'un axe parallèle à l'axe longitudinal du projectile, ledit projectile étant caractérisé en ce que le dispositif de déploiement des voilures ou ailettes est configuré de manière à ce que la rotation d'une voilure ou d'une ailette autour de l'axe parallèle à l'axe longitudinal du projectile entraîne une denture qui engrène avec une roue dentée de synchronisation qui entraîne par engrènement la rotation de chaque autre voilure ou ailette autour de chaque axe parallèle à l'axe longitudinal du projectile pour synchroniser le déploiement des voilures ou ailettes dans la seconde phase.

Selon une autre particularité, les voilures ou ailettes sont disposées en position médiane sur le corps du projectile afin d'améliorer les caractéristiques de vol du projectile.

Selon une autre particularité, dans la première phase de déploiement, les voilures ou ailettes du projectile se déploient de l'arrière vers l'avant, en contresens de l'écoulement aérodynamique, l'axe de pivotement étant monté en amont de la voilure ou de l'ailette, dans le sens de l'écoulement aérodynamique lorsque la voilure ou l'ailette est en position tangentielle au corps du projectile.

Selon une autre particularité, la première phase de déploiement de l'ensemble des voilures ou ailettes est assurée par un unique moteur de contrôle et de verrou indirectement relié à un système de détente comprenant un piston de pression et au moins un ressort de compression, permettant ainsi d'alléger le mécanisme dans le projectile tout en assurant une bonne stabilisation.

Selon une autre particularité, le piston de pression permet d'initier le mouvement de rotation des voilures dans la première phase de déploiement et comprend des moyens de guidage permettant de guider ledit piston au cours de son déplacement translationnel, indirectement engendré par le moteur de contrôle et de verrou, le long de l'axe longitudinal du projectile.

Selon une autre particularité, le dispositif comporte un corps comprenant sur sa partie externe au moins un logement pour recevoir au moins un moyen de synchronisation et une partie de la voilure ou de l'ailette, une chambre centrale dans laquelle sont disposés le piston de pression et au moins un moyen d'orientation et au moins un moyen de synchronisation des voilures ou ailettes, la chambre centrale étant comprise entre une chambre en amont par rapport au sens de l'écoulement aérodynamique et dite supérieure dans laquelle est disposé le moteur contrôlant le déploiement et le verrou des voilures et une chambre en aval par rapport au sens de l'écoulement aérodynamique et dite inférieure, la chambre centrale et la chambre supérieure étant séparées par une paroi supérieure, et la chambre centrale et la chambre inférieure par une paroi inférieure.

Selon une autre particularité, la chambre centrale du corps du dispositif de déploiement comprend, également, au moins une colonne principale, centrée sur l'axe du projectile et solidaire d'au moins une des parois inférieure ou supérieure, autour de laquelle est enroulé un gros ressort de compression central, au moins le même nombre N de colonnes secondaires situées en périphérie autour de la colonne principale et autour desquelles sont également enroulés de petits ressorts de compression, un disque de verrou comportant au moins le même nombre N de tenons et au moins une roue dentée d'activation actionnée par le moteur de contrôle, la roue dentée d'activation étant liée au disque de verrou de manière à lui transmettre le mouvement de rotation pour permettre le déverrouillage des voilures ou ailettes.

Selon une autre particularité, les moyens de guidage comprennent au moins un disque de guidage fixé à l'arrière du corps du piston et au moins le même nombre N d'anneaux de guidage.

Selon une autre particularité, le piston de pression comprend également au moins le même nombre N de rainures et venant se mettre en face des tenons du disque de verrou lorsque ce dernier pivote, les rainures étant apte à recevoir lesdits tenons, au moins le même nombre N de butées sur lesquelles sont fixées des tiges, chaque tige ayant à son extrémité un anneau de guidage configuré pour recevoir une colonne secondaire de manière à ce que le petit ressort soit situé entre une portion interne du corps au voisinage de la paroi inférieure et l'anneau, et au moins une cavité axiale centrée sur l'axe du projectile et configurée pour recevoir la colonne principale et une partie du gros ressort de compression central.

Selon une autre particularité, les moyens d'orientation comprennent au moins le même nombre N de taquets fendus, chaque taquet comportant une rainure apte à recevoir une tige solidaire d'une voilure ou ailette comprenant un tenon à son extrémité, et au moins le même nombre N de cames, chaque came étant solidaire d'un taquet.

Selon une autre particularité, les moyens de synchronisation du déploiement des voilures comprennent au moins la roue dentée de synchronisation disposée dans une rainure circulaire coaxiale à la chambre centrale, et au moins le même nombre N de pivots égal au nombre de voilures, chaque pivot étant compris dans le logement de la partie externe du corps du dispositif et comportant une cavité apte à recevoir la tige d'une voilure, et un pignon monté à l'une de ses extrémités, ledit pignon venant s'engrener sur la roue dentée de synchronisation.

Selon une autre particularité, le dispositif comporte au moins un moyen de fixation permettant d'empêcher la rotation en continu d'au moins une voilure ou ailette autour de l'axe de rotation de la première phase de déploiement une fois la seconde phase de déploiement engagée.

Selon une autre particularité, le pivot est maintenu dans le logement de la surface externe du corps du dispositif de déploiement par une bride avant située à l'extrémité avant du pivot en direction de la paroi supérieure et par une bride arrière située à l'extrémité arrière du pivot comprenant au moins un pignon et en direction de la paroi inférieure, les brides étant pourvues de rainures à profil cylindrique coiffant le pivot et guidant le mouvement de rotation dudit pivot.

Selon une autre particularité, le logement compris dans la surface externe du corps du dispositif de déploiement comprend un profil formant un logement secondaire en forme de V, configuré pour recevoir une partie de la voilure ou ailette à l'issue de la phase déployée, ladite phase déployée consistant au positionnement d'une partie de la voilure dans ledit logement secondaire.

### DESCRIPTION DES FIGURES ILLUSTRATIVES

D'autres particularités et avantages de la présente invention apparaîtront plus clairement à la lecture de la description ci-après, faite en référence aux dessins annexés, dans lesquels :
- la figure 1 représente une vue en perspective du projectile, selon un mode de réalisation;
- les figures 2A; 2B et 2C représentent une vue en perspective, respectivement du dispositif de déploiement avant la première phase de déploiement, après la première phase de déploiement et après la seconde phase de déploiement, selon un mode de réalisation ;
- les figure 3A; 3B, 3C et 3D représentent une vue en perspective, selon un mode de réalisation, respectivement du moteur de contrôle indirectement couplé au piston de pression par la roue dentée d'activation et le disque de verrou, d'une coupe du corps du dispositif de déploiement vide de ses éléments, d'une coupe du corps du dispositif de déploiement avec le piston de pression et les ressorts de compression avant et après la première phase de déploiement;
- les figure 4A et 4B; représentent une vue en perspective du piston de pression, selon un mode de réalisation;
- les figures 5A et 5D; représentent une vue en perspective d'une coupe du dispositif de déploiement, les voilures ou ailettes en position semi-déployée selon un mode de réalisation, les figures 5B et 5E représentent une vue en perspective du dispositif de déploiement, les voilures ou ailettes en position déployée, selon un mode de réalisation et la figure 5C représente une vue en perspective de la coupe du dispositif de déploiement avant la première phase de déploiement, selon un mode de réalisation;
- les figures 6A et 6B représentent une vue de dessus, selon un mode de réalisation, de la partie du dispositif de déploiement comprenant l'axe de pivotement de la voilure ou de l'ailette, respectivement en position semi déployée et en position déployée;

### DESCRIPTION DES MODES DE REALISATION PREFERES DE L'INVENTION

La présente invention concerne un projectile (P) et le dispositif (1) [figure 1] de déploiement de voilures ou d'ailettes qui lui est associé pour assurer sa stabilisation en phase de vol.

Dans certains modes de réalisation, le projectile (P) comporte un corps (P0) possédant un axe longitudinal (L) et une portion intermédiaire comprenant un dispositif (1) de déploiement de voilures (2) ou ailettes comportant un nombre N, de préférence égal au moins à trois, de voilures (2) ou ailettes aptes à être déployées, lesdites voilures étant régulièrement réparties angulairement autour de l'axe (L) du projectile. Le processus de déploiement comprend au moins deux phases, une première phase de déploiement où une voilure (2) ou une ailette passe d'une position tangentielle au corps (P0) du projectile et parallèle à l'axe longitudinal (L) (figure 2A) à une position semi-déployée (figure 2B), par rotation de la voilure (2) ou de l'ailette autour d'un axe (ZZ') perpendiculaire à l'axe longitudinal (L) du projectile (P) et une seconde phase de déploiement avec le passage de la voilure (2) ou l'ailette de la position semi-déployée (figure 2B), dans laquelle elle est encore tangente au corps du projectile, à une position déployée où elle est perpendiculaire au corps du projectile (figure 2C), par rotation autour d'un axe (XX') parallèle à l'axe longitudinal (L) du projectile (P). Ledit projectile (P) est caractérisé en ce que le dispositif (1) de déploiement des voilures (2) ou ailettes est configuré de manière à ce que la rotation d'une voilure (2) ou d'une ailette autour de l'axe (XX') parallèle à l'axe longitudinal (L) du projectile (P) entraîne une denture qui engrène avec une roue dentée (14B) de synchronisation qui entraîne par engrènement la rotation de chaque autre voilure (2) ou ailette autour de chaque axe (XX') parallèle à l'axe longitudinal (L) du projectile (P) pour synchroniser le déploiement des voilures ou ailettes dans la seconde phase.

Dans la suite de la description un certain nombre de pièces ou organes seront en un nombre N qui est égal au nombre de voilures (2) ou ailettes.

Le projectile (P) est, par exemple et de manière non limitative, un missile, un obus ou une roquette, dont le corps (P0) peut comprendre au moins trois ailettes (P1) de stabilisation fixées au niveau de la queue du corps (P0) dudit projectile (P) et/ou au moins trois ailettes (P2) de pilotage (ou ailette canard) fixées sur la pointe avant du corps (P0) du projectile (P), comme on peut l'observer par exemple sur la figure 1, et de dimensions réduites en comparaison aux dimensions des ailettes (P1) fixées au niveau de la queue du corps (P0) du projectile.

Le dispositif (1) de déploiement peut être fixé sur le corps (P0) du projectile (P) entre la queue et la pointe avant dudit projectile (P). De préférence le dispositif est fixé sur le corps (P0) du projectile de manière à ce que les voilures (2) ou ailettes du dispositif soient disposées en position médiane sur le corps du projectile (P) afin d'améliorer les caractéristiques de portance qui sont assurées par les voilures (2), comme par exemple les ailes d'un avion.

Les voilures (2) sont déployées au voisinage de l'apogée de la trajectoire balistique du projectile et leur portance permet d'accroître la portée de ce dernier.

Dans certains modes de réalisation, dans la première phase de déploiement, les voilures (2) ou ailettes du projectile (P) se déploient, de préférence, de l'arrière vers l'avant, en contresens de l'écoulement aérodynamique, l'axe de pivotement étant monté en amont de la voilure (2) ou de l'ailette, dans le sens de l'écoulement aérodynamique, lorsque la voilure (2) ou l'ailette est en position tangentielle au corps (P0) du projectile (figure 1).

Dans certains modes de réalisation, la première phase de déploiement de l'ensemble des voilures (2) ou ailettes est assurée par un unique moteur (M) de contrôle et de verrou indirectement relié à un système de détente comprenant un piston (12) de pression et au moins un ressort (16A, 16B) de compression, comme on peut l'observer par exemple sur les figures 3A, 3C et 3D, permettant ainsi d'alléger le mécanisme dans le projectile (P) tout en assurant une bonne stabilisation.

Dans le cas où les voilures ou ailettes du dispositif (1) se déploient en contresens de l'écoulement aérodynamique, il est nécessaire de fournir un effort pour contrer les contraintes aérodynamiques. Le piston de pression (12) et les ressorts de compression (16A, 16B) fournissent cet effort nécessaire pour réaliser la première phase de déploiement. Dans cette disposition des voilures ou ailettes, les contraintes aérodynamiques agissent comme un frein et réduisent ainsi les risques que la première phase de déploiement soit brusque et n'endommage le dispositif de déploiement, pouvant conduire ainsi à une déstabilisation du projectile le long de sa trajectoire.

Dans certains modes de réalisation, le piston (12) de pression permet d'initier le mouvement de rotation des voilures (2) dans la première phase de déploiement et comprend des moyens (121, 1221) de guidage permettant de guider ledit piston (12) au cours de son déplacement en translation, indirectement engendré par le moteur (M) de contrôle et de verrou, le long de l'axe longitudinal (L) du projectile (P).

Dans certains modes de réalisation, le dispositif (1) comporte un corps (10) (figures 3B, 3C et 3D) comprenant sur sa partie externe au moins un logement (103) (figure 3B) pour recevoir au moins un moyen (11) [figure 5B] de synchronisation et une partie de la voilure (2) ou de l'ailette. Le corps (10) délimite une chambre centrale (CC) dans laquelle sont disposés le piston (12) de pression et au moins un moyen d'orientation (17,18) (figure 5A) et au moins un moyen de synchronisation (14B) des voilures (2) ou ailettes, la chambre centrale (CC) [figure 3C] étant comprise entre une chambre en amont par rapport au sens de l'écoulement aérodynamique et dite supérieure (CS) dans laquelle est disposé le moteur (M) contrôlant le déploiement et le verrou des voilures (2) et une chambre en aval par rapport au sens de l'écoulement aérodynamique et dite inférieure (CI), la chambre centrale (CC) et la chambre supérieure (CS) étant séparées par une paroi supérieure (PS), et la chambre centrale (CC) et la chambre inférieure (CI) par une paroi inférieure (PI) (voir figure 3C).

Dans certains modes de réalisation, la chambre centrale (CC) du corps (10) du dispositif (1) de déploiement comprend, également, au moins une colonne principale (15A), qui est centrée sur l'axe (L) du projectile et solidaire ici de la paroi inférieure (PI) et positionnée dans un alésage de la paroi supérieure (PS), autour de laquelle est enroulé un gros ressort (16A) de compression central. Inversement, la colonne centrale pourrait être solidaire de la paroi supérieure et positionnée dans un alésage de la paroi inférieure. Un nombre N de colonnes secondaires (15B), N étant égal au nombre de voilures (par exemple cinq, comme présenté sur les figures 2B), situées en périphérie autour de la colonne principale (15A), régulièrement réparties angulairement, et autour desquelles sont, également, enroulés de petits ressorts (16B) de compression, un disque (13) de verrou (figure 3A) comportant au moins le même nombre N de tenons (130) que de voilures et au moins une roue dentée (14A) d'activation actionnée par le moteur (M) de contrôle, la roue dentée d'activation étant liée au disque (13) de verrou de manière à lui transmettre le mouvement de rotation pour permettre le déverrouillage des voilures (2) ou ailettes. Une partie du moteur (M), se trouvant dans la chambre centrale (CC), comprend un pignon (M1) engrenant la roue dentée (14A) d'activation, qui, fixée au disque (13) de verrou, va engendrer la rotation de ce dernier. L'autre partie (M0) du moteur (M) se trouve dans la chambre supérieure (CS), l'axe du moteur (M) est parallèle et en périphérie de l'axe longitudinal (L) du projectile (P).

Il est à noter que pour la clarté des figures en coupe partielle, certains des éléments ne sont pas toujours représentés. En particulier, on voit sur la figure 3A, représentant le piston de pression (12), que les tiges (1220) fixées aux butées (122) ne sont pas toutes représentées. Il en est de même pour ces éléments sur les figures 3C, 3D, 5C, 5D et 5E.

Dans certains modes de réalisation, les moyens (121, 1221) de guidage comprennent, de préférence, au moins un disque (121) de guidage fixé à l'arrière du corps (120) du piston (figures 4A, 4B) et au moins le même nombre N d'anneaux (1221) de guidage. Le disque (121) coulisse dans un alésage du corps (10) [voir les figures 3C et 3D]. Les anneaux (1221) coulissent le long des colonnes secondaires (15B), fixées au corps (10), par exemple par vissage.

Dans certains modes de réalisation, le piston (12) de pression (figures 4A, 4B) comprend également au moins le même nombre N de rainures (1201)destinées à venir se mettre en face des tenons (130) du disque (13) de verrou, lorsque ce dernier pivote, les rainures (1201) étant aptes à recevoir lesdits tenons (130). Le piston (12) comprend le même nombre N de butées (122) sur lesquelles sont fixées des tiges (1220). Comme on le voit à la figure 4A, les rainures (1201) comportent des lumières (1202) car, elles débouchent dans la cavité (1200) au-delà d'une paroi avant (1203) recevant l'appui du gros ressort (16A).

Chaque tige (1220) porte à son extrémité un anneau (1221) de guidage qui est configuré pour recevoir une colonne secondaire (15B). Chaque colonne secondaire (15B) reçoit un petit ressort (16B) qui est situé entre une portion interne du corps (10) au voisinage de la paroi inférieure (PI) et l'anneau (1221), comme représenté par exemple sur les figures 3C et 3D. Le piston (12) comporte une cavité axiale (1200) centrée sur l'axe (L) du projectile et configurée pour recevoir la colonne principale (15A) et une partie du gros ressort (16A) de compression central (figure 3C). Le gros ressort (16A) est disposé entre et la paroi inférieure (PI) et la paroi avant (1203) du piston (figures 4A et 5B) voisine du débouché des rainures (1201) (voir figure 3D).

A l'état verrouillé, le gros ressort (16A) pousse le piston (12) en butée contre les tenons (130). Lorsque le moteur de contrôle (M) est activé au cours du vol, le disque (13) de verrou subit une rotation. Les tenons (130) sont alors positionnés en regard des rainures (1201). Ce positionnement des tenons (130) permet de déverrouiller le piston (12) de pression dont le corps (120) coulisse le long de la colonne principale et les anneaux de guidage (1221) le long des colonnes secondaires (15B), de la paroi inférieure (PI) vers la paroi supérieure (PS) du dispositif (1), sous l'action des ressorts de compression. Le déplacement en translation du piston (12) est stoppé lorsque l'extrémité du corps dudit piston (12) vient en butée sur la paroi supérieure (PS) du dispositif (1). Les tenons (130) du disque (13) de verrou sont alors en butée sur des surfaces comprises dans les rainures du piston (12).

Les moyens de guidage (121, 1221) permettent d'éviter que l'axe longitudinal du piston (12) oscille autour de l'axe longitudinal (L) du projectile lors du mouvement de translation dudit piston (12), auquel cas un décalage angulaire pourrait se produire et les cames (17) ne se trouveraient plus en face des butées (122) du piston. Ceci conduirait à un non déploiement ou à un déploiement partiel de la voilure 2, entraînant ainsi une déstabilisation du projectile (P).

Dans certains modes de réalisation, les moyens (17,18) d'orientation (figures 5A, 5B, 5C et 5D) comprennent, de préférence, au moins le même nombre N de taquets (18) fendus. Chaque taquet (18) comporte une rainure (180) apte à recevoir un tenon (21) situé à l'extrémité d'une tige (20) solidaire d'une voilure (2) ou ailette. Chaque taquet (18), solidaire d'une came (17), se loge dans un perçage radial (104) du corps (10) [voir les figures 3D et 5A, par exemple], une tête élargie du taquet (18) se positionnant contre un lamage de ce perçage (104).

Le tenon (21) de la tige (20) de la voilure ou de l'ailette est configuré pour s'insérer dans la rainure (180) du taquet (18) de manière à ce le mouvement du taquet (18) entraîne celui la tige (20) et donc de la voilure (2) ou ailette lors de la première phase de déploiement.

Dans certains modes de réalisation, les moyens (14B, 11) de synchronisation du déploiement des voilures (2) comprennent, de préférence, au moins une roue dentée (14B) de synchronisation (figures 5B, 5E) disposée dans une rainure circulaire (105) coaxiale à la chambre centrale (CC) et fermée par la paroi inférieure (PI) (voir figure 3B), et le même nombre N de pivots (11), égal au nombre de voilures (2) (figure 5B).Chaque pivot (11) est compris dans le logement (103) de la partie externe du corps (10) du dispositif (1) et comporte une cavité (111) apte à recevoir la tige (20) d'une voilure (2), et un pignon (110) monté à l'une de ses extrémités, ledit pignon venant s'engrener sur la roue dentée (14B) de synchronisation (figure 5B).

Conformément à l'invention, la première phase de déploiement résulte du déplacement en translation du piston (12) de pression le long de l'axe longitudinal (L) du projectile (P) en direction de la paroi supérieure (PS) séparant les chambres centrale (CC) et supérieure (CS) du corps (10) du dispositif (1), ce déplacement entraînant la rotation des cames (17) autour des axes (ZZ') perpendiculaire à l'axe longitudinal (L) du projectile (P).

Le mouvement de translation du piston (12) est déclenché par la mise en route du moteur (M) de contrôle et de verrou qui fait tourner le verrou (13) et positionne les tenons (130) en regard des rainures (1201) du piston, ce qui libère le piston (12) qui peut se déplacer poussé par les ressorts (16A) et (16B). Le ressort (16A) de compression central et des petits ressorts (16B) passent d'un état comprimé à un état détendu entraînant ainsi le déplacement du piston (12) de pression vers la paroi supérieure (PS).

Comme représenté sur la figure (4B), le piston (12) comporte N butées (122), chacune venant en liaison d'appui ponctuel avec une came (17) [voir les figures 5A, 5C et 5D]. Le déplacement du piston (12) actionne donc la rotation des cames (17) (voir figure 5D) de manière à permettre le passage de chaque voilure (2) d'une position tangentielle au corps (P0) du projectile (P) et parallèle à l'axe longitudinal (L) à une position semi-déployée et tangente au corps (P0) du projectile (P).

En position de verrou, les ressorts de compression (16B) sont comprimés, comme représenté sur la figure 3C par exemple, au moins une butée (122) du piston de pression (12) étant en contact avec une came (17).

La mise en marche du moteur (M) entraîne le déverrouillage du piston (12) et des ressorts de compression (16A, 16B) qui s'allongent le long des colonnes principale et secondaires (15A, 15B), permettant au piston (12) de se déplacer le long de la colonne principale.

La butée (122) du piston (12) de pression en contact avec la came engendre, alors, la rotation de celle-ci autour d'un axe (ZZ') perpendiculaire à l'axe (L) longitudinal du projectile (P). Le taquet (18), lié à la came (17) et comportant l'extrémité de la tige (20) de la voilure (2) ou de l'ailette, entraîne à son tour la rotation de ladite voilure ou ailette, la faisant passer d'une position tangentielle au corps (P0) du projectile (P) et parallèle à l'axe longitudinal (L) à une position semi-déployée et tangente au corps (P0) du projectile (P) (figure 5D).

Dans certains modes de réalisation, le dispositif comporte au moins un moyen de fixation permettant d'empêcher la rotation en continu d'au moins une voilure (2) ou ailette autour de l'axe de rotation (ZZ') de la première phase de déploiement une fois la seconde phase de déploiement engagée.

Ainsi, lorsque les voilures (2) ou ailettes sont en position semi-déployée (figure 5A), chaque came (17) vient en butée sur un tenon (130) du disque (13) de verrou et se trouve ainsi comprise entre une butée (122) du piston (12) de pression et un tenon (130) du disque (13) de verrou. Ce pincement empêche ainsi la rotation de la came (17) ainsi que du taquet (18) autour de l'axe (ZZ') perpendiculaire à l'axe (L) longitudinal du projectile (P). Le tenon (21) solidaire de la tige (20) étant engagé dans la rainure (180) du taquet (18), la tige (20) de la voilure (2) ne peut donc pas tourner autour de l'axe (ZZ') perpendiculaire à l'axe (L) longitudinal du projectile (P) lorsque la voilure est en position semi-déployée.

Dans certains modes de réalisation, la seconde phase de déploiement est assurée par le mouvement de rotation, autour d'un axe (XX') parallèle à l'axe longitudinal (L) du projectile (P), d'au moins un pivot (11) compris dans au moins un logement (103) de la surface externe du corps (10) du dispositif (1) de déploiement. Lors de la rotation de la voilure (2) ou de l'ailette autour de l'axe (XX') parallèle à l'axe longitudinal (L) du projectile (P), le tenon (21) de la tige (20) de ladite voilure (2) ou ailette sort de la rainure (180) du taquet (18), comme on peut par exemple l'observer sur la figure 5E, pour permettre à la voilure de tourner autour de l'axe (XX') parallèle à l'axe (L) longitudinal du projectile (L).

Par ailleurs, au moins une rainure (106) [figure 6B], usinée dans le corps (10) du dispositif (1), peut recevoir le tenon (21) de la tige (20) lorsque ce-dernier sort de la rainure (180) du taquet (18) au cours de la seconde phase de déploiement de la voilure. Une telle disposition empêche la tige (20) de la voilure (2) ou ailette de tourner autour de l'axe (ZZ') perpendiculaire à l'axe (L) longitudinal du projectile (P) au cours de la seconde phase de déploiement.

Dans certains modes de réalisation, le pivot (11) est maintenu, de préférence, dans le logement (103) de la surface externe du corps (10) du dispositif (1) de déploiement par une bride (102A) avant située à l'extrémité avant du pivot (11) en direction de la paroi supérieure (PS) et par une bride (102B) arrière (figure 5B) située à l'extrémité arrière du pivot (11) qui comporte au moins un pignon (110) et en direction de la paroi inférieure (PI). Les brides (102A, 102B) sont pourvues de rainures à profil cylindrique qui coiffent le pivot (11) et guident le mouvement de rotation du pivot (11).

La rotation du pivot (11) entraîne la rotation d'un pignon (110) ou denture d'entraînement de la roue dentée (14B) de synchronisation. Lors de la rotation du pivot (11) entrainant la rotation de la voilure (2) ou ailette, le pignon (110) fixé à une des extrémités du pivot (11) tourne également à la même vitesse que ce dernier. Le pignon (110), étant lié à la roue dentée (14B) de synchronisation, va entrainer sa rotation. La roue dentée (14B) de synchronisation, par sa rotation, induit simultanément la rotation de chacun des autres pignons (110) avec lesquels elle est reliée. La rotation de chaque autre pignon entraîne la rotation du pivot (11) auquel il est associé et la rotation de chaque autre pivot permet la rotation de la voilure auquel il est relié, permettant ainsi un déploiement synchronisée de toutes les voilures ou ailettes.

Dans certains modes de réalisation, comme représenté sur les figures 3B et 6A, le logement (103) compris dans la surface externe du corps (10) du dispositif (1) de déploiement comprend un profil formant un logement secondaire (1030) en forme de V. Ce logement secondaire (1030) est configuré pour recevoir une partie de la voilure (2) ou ailette à l'issue de la phase déployée, lorsqu' une partie de la voilure (2) vient se positionner dans ledit logement secondaire (1030).

Lors de sa rotation autour de l'axe (XX') parallèle à l'axe (L) longitudinal du projectile (P) dans la seconde phase de déploiement, la voilure (2) ou ailette passe donc d'une position tangentielle au corps (P0) du projectile (P) à une position perpendiculaire au corps (P0) du projectile (P). Une partie de la voilure (2) ou l'ailette vient, alors, en butée contre la paroi du logement secondaire (1030) en forme de V, de manière à maintenir fixe la position de la voilure (2) ou l'ailette en phase déployée (figure 6B).

Dans certains modes de réalisation, le mouvement dans la seconde phase de déploiement est activé par la résultante des forces aérodynamiques s'exerçant sur les voilures (2) en position semi-déployée.

La présente demande décrit diverses caractéristiques techniques et avantages en référence aux figures et/ou à divers modes de réalisation. L'homme de métier comprendra que les caractéristiques techniques d'un mode de réalisation donné peuvent en fait être combinées avec des caractéristiques d'un autre mode de réalisation à moins que l'inverse ne soit explicitement mentionné ou qu'il ne soit évident que ces caractéristiques sont incompatibles ou que la combinaison ne fournisse pas une solution à au moins un des problèmes techniques mentionnés dans la présente demande. De plus, les caractéristiques techniques décrites dans un mode de réalisation donné peuvent être isolées des autres caractéristiques de ce mode à moins que l'inverse ne soit explicitement mentionné.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Projectile (P) comportant un corps (P0) possédant un axe longitudinal (L) et une portion intermédiaire comprenant un dispositif (1) de déploiement de voilures ou ailettes comportant un nombre N, égal au moins à 3, de voilures (2) ou ailettes aptes à être déployées, le processus de déploiement comprenant au moins deux phases, une première phase de déploiement où chaque voilure (2) ou ailette passe d'une position tangentielle au corps (P0) du projectile et parallèle à l'axe longitudinal (L) à une position semi-déployée, par rotation de la voilure (2) ou de l'ailette autour d'un axe (ZZ') perpendiculaire à l'axe longitudinal (L) du projectile (P) et une seconde phase de déploiement avec le passage de chaque voilure (2) ou ailette de la position semi-déployée, dans laquelle elle est encore tangente au corps du projectile, à une position déployée où elle est perpendiculaire au corps du projectile, par rotation autour d'un axe (XX') parallèle à l'axe longitudinal (L) du projectile (P), ledit projectile (P) étant **caractérisé en ce que** le dispositif (1) de déploiement des voilures (2) ou ailettes est configuré de manière à ce que la rotation d'une voilure (2) ou d'une ailette autour de l'axe (XX') parallèle à l'axe longitudinal (L) du projectile (P) entraîne une denture qui engrène avec une roue dentée (14B) de synchronisation qui entraîne par engrènement la rotation de chaque autre voilure (2) ou ailette autour de chaque axe (XX') parallèle à l'axe longitudinal (L) pour synchroniser le déploiement des voilures ou ailettes dans la seconde phase.

2. Projectile (P) selon la revendication 1, **caractérisé en ce que** les voilures (2) ou ailettes sont disposées en position médiane sur le corps du projectile (P) afin d'améliorer les caractéristiques de vol du projectile (P).

3. Projectile (P) selon une des revendications 1 ou 2, **caractérisé en ce que**, dans la première phase de déploiement, les voilures (2) ou ailettes du projectile (P) se déploient de l'arrière vers l'avant, en contresens de l'écoulement aérodynamique, l'axe de pivotement étant monté en amont de la voilure (2) ou de l'ailette dans le sens de l'écoulement aérodynamique, lorsque la voilure (2) ou l'ailette est en position tangentielle au corps (P0) du projectile.

4. Projectile (P) selon une des revendications 1 à 3, **caractérisé en ce que** la première phase de déploiement de l'ensemble des voilures (2) ou ailettes est assurée par un unique moteur (M) de contrôle et de verrou, indirectement relié à un système de détente comprenant un piston (12) de pression et au moins un ressort (16A, 16B) de compression, permettant ainsi d'alléger le mécanisme dans le projectile (P) tout en assurant une bonne stabilisation.

5. Projectile (P) selon la revendication 4, **caractérisé en ce que** le piston (12) de pression permet d'initier le mouvement de rotation des voilures (2) dans la première phase de déploiement et comprend des moyens (121, 1221) de guidage permettant de guider ledit piston (12) au cours de son déplacement translationnel, indirectement engendré par le moteur (M) de contrôle et de verrou, le long de l'axe longitudinal (L) du projectile (P).

6. Projectile (P) selon les revendications 4 à 5, **caractérisé en ce que** le dispositif (1) comporte un corps (10) comprenant sur sa partie externe au moins un logement (103) pour recevoir au moins un moyen (11) de synchronisation et une partie de la voilure (2) ou de l'ailette, une chambre centrale (CC) dans laquelle sont disposés le piston (12) de pression et au moins un moyen d'orientation (17,18) et un moyen de synchronisation (14B) des voilures (2) ou ailettes, la chambre centrale (CC) étant comprise entre une chambre en amont par rapport au sens de l'écoulement aérodynamique et dite supérieure (CS) dans laquelle est disposé le moteur (M) contrôlant le déploiement et le verrou des voilures (2) et une chambre en aval par rapport au sens de l'écoulement aérodynamique et dite inférieure (CI), la chambre centrale (CC) et la chambre supérieure (CS) étant séparées par une paroi supérieure (PS), et la chambre centrale (CC) et la chambre inférieure (CI) par une paroi inférieure (PI).

7. Projectile (P) selon la revendication 6, **caractérisé en ce que** la chambre centrale (CC) du corps (10) du dispositif (1) de déploiement comprend, également, au moins une colonne principale (15A), centrée sur l'axe (L) du projectile et solidaire d'au moins une des parois inférieure (PI) ou supérieure (PS), autour de laquelle est enroulé un gros ressort (16A) de compression central, au moins le même nombre N de colonnes secondaires (15B) situées en périphérie autour de la colonne principale (15A) et autour desquelles sont également enroulés de petits ressorts (16B) de compression, un disque (13) de verrou comportant au moins le même nombre N de tenons (130) et au moins une roue dentée (14A) d'activation actionnée par le moteur (M) de contrôle, la roue dentée d'activation étant liée au disque (13) de verrou de manière à lui transmettre le mouvement de rotation pour permettre le déverrouillage des voilures (2).

8. Projectile (P) selon la revendication 5, **caractérisé en ce que** les moyens (121,1221) de guidage comprennent au moins un disque (121) de guidage fixé à l'arrière du corps (120) du piston (12) et au moins le même nombre N d'anneaux (1221) de guidage.

9. Projectile (P) selon la combinaison des revendications 4 à 8, **caractérisé en ce que** le piston (12) de pression comprend également au moins le même nombre N de rainures (1201) venant se mettre en face des tenons (130) du disque (13) de verrou lorsque ce dernier pivote, les rainures (1201) étant aptes à recevoir lesdits tenons (130), au moins le même nombre N de butées (122) sur lesquelles sont fixées des tiges (1220), chaque tige (1220) ayant à son extrémité un anneau (1221) de guidage configuré pour recevoir une colonne secondaire (15B) de manière à ce que le petit ressort (16B) soit situé entre une portion interne du corps (10) au voisinage de la paroi inférieure (PI) et l'anneau (1221), et au moins une cavité axiale (1200) centrée sur l'axe (L) du projectile et configurée pour recevoir la colonne principale (15A) et une partie du gros ressort (16A) de compression central.

10. Projectile (P) selon la revendication 6, **caractérisé en ce que** les moyens (17,18) d'orientation comprennent au moins le même nombre N de taquets (18) fendus, chaque taquet comportant une rainure (180) apte à recevoir une tige (20) solidaire d'une voilure (2) ou ailette comprenant un tenon (21) à son extrémité, et au moins le même nombre de cames (17), chaque came (17) étant solidaire d'un taquet (18).

11. Projectile (P) selon une des revendications 6 à 10, **caractérisé en ce que** les moyens (14B, 11) de synchronisation du déploiement des voilures (2) comprennent la roue dentée (14B) de synchronisation disposée dans une rainure circulaire (105) coaxiale à la chambre centrale (CC), et le même nombre N de pivots (11) égal au nombre de voilures (2), chaque pivot (11) étant compris dans le logement (103) de la partie externe du corps (10) du dispositif (1) et comportant une cavité (111) apte à recevoir la tige (20) d'une voilure (2), et un pignon (110) monté à l'une de ses extrémités, ledit pignon venant s'engrener sur la roue dentée (14B) de synchronisation.

12. Projectile (P) selon une des revendications 1 à 11, **caractérisé en ce qu'**il comporte au moins un moyen de fixation permettant d'empêcher la rotation en continu d'au moins une voilure (2) ou ailette autour de l'axe de rotation (ZZ') de la première phase de déploiement une fois la seconde phase de déploiement engagée.

13. Projectile (P) selon une des revendications 6 à 12, **caractérisé en ce que** le pivot (11) est maintenu dans le logement (103) de la surface externe du corps (10) du dispositif (1) de déploiement par une bride (102A) avant située à l'extrémité avant du pivot (11) en direction de la paroi supérieure (PS) et par une bride (102B) arrière située à l'extrémité arrière du pivot (11) comprenant au moins un pignon (110) et en direction de la paroi inférieure (PI), les brides (102A, 102B) étant pourvues de rainures à profil cylindrique coiffant le pivot (11) et guidant le mouvement de rotation dudit pivot (11).

14. Projectile (P) selon une des revendications 6 à 13, **caractérisé en ce que** le logement (103) compris dans la surface externe du corps (10) du dispositif (1) de déploiement comprend un profil formant un logement secondaire (1030) en forme de V, configuré pour recevoir une partie de la voilure (2) ou ailette à l'issue de la phase déployée, ladite phase déployée consistant au positionnement d'une partie de la voilure (2) dans ledit logement secondaire (1030).

## Patentansprüche

1. Projektil (P), umfassend einen Körper (P0) mit einer Längsachse (L) und einem Zwischenabschnitt, der eine Vorrichtung (1) zum Entfalten von Flügeln oder Lamellen in einer Anzahl N gleich oder kleiner als 3 umfasst, wobei die Flügel (2) oder Lamellen entfaltet werden können, wobei der Entfaltungsvorgang wenigstens zwei Phasen umfasst, eine erste Entfaltungsphase, in der jede/r Flügel (2) oder Lamelle von einer Position tangential zum Körper (P0) des Projektils und parallel zur Längsachse (L) in eine teilenfaltete Position passiert, durch Rotation des Flügels (2) oder der Lamelle um eine Achse (ZZ') lotrecht zur Längsachse (L) des Projektils (P), und eine zweite Entfaltungsphase mit der Passage jedes Flügels (2) oder jeder Lamelle von der teilentfalteten Position, in der sie noch den Körper des Projektils berührt, in eine entfaltete Position, in der sie lotrecht zum Körper des Projektils ist, durch Rotation um eine Achse (XX') parallel zur Längsachse (L) des Projektils (P), wobei das Projektil (P) **dadurch gekennzeichnet ist, dass** die Vorrichtung (1) zum Entfalten der Flügel (2) oder Lamellen so konfiguriert ist, dass die Rotation eines/r Flügels (2) oder Lamelle um die Achse (XX') parallel zur Längsachse (L) des Projektils (P) ein Getriebe antreibt, das mit einem Synchronisationszahnrad (14B) kämmt, das durch Verzahnung die Rotation jedes/r anderen Flügels (2) oder Lamelle um jede Achse (XX') parallel zur Längsachse (L) bewirkt, um die Entfaltung der Flügel oder Lamellen in der zweiten Phase zu synchronisieren.

2. Projektil (P) nach Anspruch 1, **dadurch gekennzeichnet, dass** die Flügel (2) oder Lamellen in einer mittleren Position am Körper des Projektils (P) angeordnet sind, um die Flugeigenschaften des Projektils (P) zu verbessern.

3. Projektil (P) nach Anspruch 1 oder 2, **dadurch gekennzeichnet, dass** sich in der ersten Entfaltungsphase die Flügel (2) oder Lamellen des Projektils (P) von hinten nach vorne gegensinnig zur aerodynamischen Strömung entfalten, wobei die Schwenkachse oberhalb des Flügels (2) oder der Lamelle gleichsinnig zur aerodynamischen Strömung montiert ist, wenn der Flügel (2) oder die Lamelle in einer Position tangential zum Körper (P0) des Projektils ist.

4. Projektil (P) nach einem der Ansprüche 1 bis 3, **dadurch gekennzeichnet, dass** die erste Entfaltungsphase der Gesamtheit der Flügel (2) oder Lamellen durch einen einzigen Kontroll- und Sicherungsmotor (M) gewährleistet wird, der indirekt mit einem Entspannungssystem verbunden ist, das einen Druckkolben (12) und wenigstens eine Kompressionsfeder (16A, 16B) umfasst, so dass der Mechanismus im Projektil (P) unter Gewährleistung einer guten Stabilisation unterstützt werden kann.

5. Projektil (P) nach Anspruch 4, **dadurch gekennzeichnet, dass** der Druckkolben (12) das Einleiten der Drehbewegung der Flügel (2) in der ersten Entfaltungsphase zulässt und Führungsmittel (121, 1221) umfasst, die das Führen des Kolbens (12) im Laufe seiner indirekt durch den Kontroll- und Sicherungsmotor (M) erzeugten Translationsbewegung entlang der Längsachse (L) des Projektils (P) zulässt.

6. Projektil (P) nach einem der Ansprüche 4 bis 5, **dadurch gekennzeichnet, dass** die Vorrichtung (1) Folgendes umfasst: einen Körper (10), der an seinem Außenteil wenigstens eine Aufnahme (103) zum Aufnehmen wenigstens eines Synchronisationsmittels (11) und einen Teil des Flügels (2) oder der Lamelle umfasst, eine mittlere Kammer (CC), in der der Druckkolben (12) und wenigstens ein Orientierungsmittel (17, 18) und ein Mittel (14B) zum Synchronisieren der Flügel (2) oder Lamellen angeordnet sind, wobei sich die mittlere Kammer (CC) zwischen einer stromaufwärtigen Kammer in Bezug auf die Richtung der aerodynamischen Strömung, obere Kammer (CS) genannt, in der der Motor (M) angeordnet ist, der die Entfaltung und Sicherung der Flügel (2) kontrolliert, und einer stromabwärtigen Kammer in Bezug auf die Richtung der aerodynamischen Strömung befindet, untere Kammer (CI) genannt, wobei die mittlere Kammer (CC) und die obere Kammer (CS) durch eine obere Wand (PS) getrennt sind und die mittlere Kammer (CC) und die untere Kammer (CI) durch eine untere Wand (PI) getrennt sind.

7. Projektil (P) nach Anspruch 6, **dadurch gekennzeichnet, dass** die mittlere Kammer (CC) des Körpers (10) der Entfaltungsvorrichtung (1) auch wenigstens eine Hauptsäule (15A) umfasst, die auf der Achse (L) des Projektils und einstückig mit wenigstens einer der unteren (PI) oder oberen (PS) Wände zentriert ist, um die eine große zentrale Druckfeder (16A) gewickelt ist, wobei sich wenigstens dieselbe Anzahl N von sekundären Säulen (15B) auf der Peripherie um die Hauptsäule (15B) befindet, um die auch kleine Kompressionsfedern (16B) gewickelt sind, wobei eine Sicherungsscheibe (13), die wenigstens dieselbe Anzahl N von Zapfen (130) und wenigstens ein vom Kontrollmotor (M) aktiviertes Aktivierungszahnrad (14A) umfasst, wobei das Aktivierungszahnrad mit der Sicherungsscheibe (13) so verbunden ist, dass die Drehbewegung darauf übertragen wird, um die Entsperrung der Flügel (2) zuzulassen.

8. Projektil (P) nach Anspruch 5, **dadurch gekennzeichnet, dass** die Führungsmittel (121, 1221) wenigstens eine Führungsscheibe (121) umfassen, die hinter dem Körper (120) des Kolbens (12) befestigt ist und wenigstens dieselbe Anzahl N von Führungsringen (1221) umfasst.

9. Projektil (P) gemäß der Kombination der Ansprüche 4 bis 8, **dadurch gekennzeichnet, dass** der Druckkolben (12) auch Folgendes umfasst: wenigstens dieselbe Anzahl N von Rillen (1201), die gegenüber den Zapfen (130) der Sicherungsscheibe (13) zu liegen kommen, wenn sich diese dreht, wobei die Rillen (1201) die Zapfen (130) aufnehmen können, wenigstens dieselbe Anzahl N von Widerlagern (122), an denen Stäbe (1220) befestigt sind, wobei jeder Stab (1220) an seinem Ende einen Führungsring (1221) aufweist, konfiguriert zum Aufnehmen einer sekundären Säule (15B) auf eine solche Weise, dass sich die kleine Feder (16B) zwischen einem Innenteil des Körpers (10) in der Nähe der unteren Wand (PI) und dem Ring (1221) befindet, und wenigstens einen axialen Hohlraum (1200), der auf der Achse (L) des Projektils zentriert und zum Aufnehmen der Hauptsäule (15A) und eines Teils der mittleren großen Kompressionsfeder (16A) konfiguriert ist.

10. Projektil (P) nach Anspruch 6, **dadurch gekennzeichnet, dass** die Orientierungsmittel (17, 18) wenigstens dieselbe Anzahl N von Spaltklampen (18) umfassen, wobei jede Klampe eine Rille (180) zum Aufnehmen eines Stabs (20) einstückig mit einem/r Flügel (2) oder Lamelle umfasst, der/die an seinem/ihrem Ende einen Zapfen (21) umfasst, und wenigstens dieselbe Anzahl von Nocken (17) umfassen, wobei jede Nocke (17) einstückig mit einer Klampe (18) ist.

11. Projektil (P) nach einem der Ansprüche 6 bis 10, **dadurch gekennzeichnet, dass** die Mittel (14B, 11) zum Synchronisieren des Entfaltens der Flügel (2) das Synchronisationszahnrad (14B) umfassen, angeordnet in einer kreisförmigen Rille (105) koaxial zur mittleren Kammer (CC), und mit derselben Anzahl N von Drehpunkten (11) gleich der Anzahl von Flügeln (2), wobei sich jeder Drehpunkt (11) in der Aufnahme (103) des Außenteils des Körpers (10) der Vorrichtung (1) befindet und einen Hohlraum (111) zum Aufnehmen des Stabs (20) eines Flügels (2) und ein Ritzel (110) umfasst, das an einem seiner Enden montiert ist, wobei das genannte Ritzel mit dem Synchronisationszahnrad (14B) kämmt.

12. Projektil (P) nach einem der Ansprüche 1 bis 11, **dadurch gekennzeichnet, dass** er wenigstens ein Befestigungsmittel umfasst, das es zulässt, die kontinuierliche Rotation von wenigstens einem/r Flügel (2) oder Lamelle um die Drehachse (ZZ') der ersten Entfaltungsphase zu verhindern, sobald die zweite Entfaltungsphase begonnen hat.

13. Projektil (P) nach einem der Ansprüche 6 bis 12, **dadurch gekennzeichnet, dass** der Drehpunkt (11) in der Aufnahme (103) der Außenfläche des Körpers (10) der Entfaltungsvorrichtung (1) durch einen am vorderen Ende des Drehpunkts (11) in Richtung der oberen Wand (PS) befindlichen vorderen Flansch (102A) und durch einen am hinteren Ende des Drehpunkts (11) befindlichen hinteren Flansch (102B) gehalten wird, umfassend wenigstens ein Ritzel (110), wobei in Richtung der unteren Wand (PI) die Flansche (102A, 102B) mit Rillen mit zylindrischem Profil versehen sind, die den Drehpunkt (11) umgeben und die Drehbewegung des Drehpunkts (11) führen.

14. Projektil (P) nach einem der Ansprüche 6 bis 13, **dadurch gekennzeichnet, dass** die Aufnahme (103), die sich in der Außenfläche des Körpers (10) der Entfaltungsvorrichtung (1) befindet, ein Profil hat, das eine sekundäre Aufnahme (1030) in V-Form bildet, konfiguriert zum Aufnehmen eines Teils des Flügels (2) oder der Lamelle am Ausgang der Entfaltungsphase, wobei die Entfaltungsphase im Positionieren eines Teils des Flügels (2) in der sekundären Aufnahme (1030) besteht.

## Claims

1. Projectile (P) including a body (P0) having a longitudinal axis (L) and an intermediate portion comprising a device (1) for deploying wings or fins comprising a number N, equal to less than 3, of wings (2) or fins capable of being deployed, the process of deployment comprising at least two phases, a first deployment phase in which each wing (2) or fin moves from a position tangential to the body (P0) of the projectile and parallel to the longitudinal axis (L) to a semi-deployed position, by rotation of the wing (2) or fin about an axis (ZZ') perpendicular to the longitudinal axis (L) of the projectile (P), and a second deployment phase with the movement of each wing (2) or fin from the semi-deployed position, in which it is still tangent to the body of the projectile, to a deployed position in which it is perpendicular to the body of the projectile, by rotation about an axis (XX') parallel to the longitudinal axis (L) of the projectile (P), said projectile (P) being **characterised in that** the device (1) for deploying the wings (2) or fins is configured in such a way that the rotation of a wing (2) or fin about the axis (XX') parallel to the longitudinal axis (L) of the projectile (P) entrains a tooth which meshes with a toothed synchronisation wheel (14B) which by meshing gives rise to the rotation of each other wing (2) or fin about each axis (XX') parallel to the longitudinal axis (L) in order to synchronise deployment of the wings or fins in the second stage.

2. Projectile (P) according to claim 1, **characterised in that** the wings (2) or fins are disposed in the median position on the body of the projectile (P) in order to improve the flight characteristics of the projectile (P).

3. Projectile (P) according to one of claims 1 or 2, **characterised in that**, in the first deployment stage, the wings (2) or fins of the projectile (P) are deployed from the rear to the front, in the opposite direction to aerodynamic flow, the pivot shaft being mounted upstream of the wing (2) or fin in the direction of aerodynamic flow, when the wing (2) or fin is in a position tangential to the body (P0) of the projectile.

4. Projectile (P) according to one of claims 1 to 3, **characterised in that** the first stage of deployment of all of the wings (2) or fins is ensured by a single control and latch motor (M), indirectly connected to an expansion system comprising a pressure piston (12) and at least one compression spring (16A, 16B), thus allowing the weight of the mechanism in the projectile (P) to be reduced while ensuring good stabilisation.

5. Projectile (P) according to claim 4, **characterised in that** the pressure piston (12) makes it possible to initiate the movement of rotation of the wings (2) in the first deployment phase and comprises guide means (121, 1221) allowing said piston (12) to be guided during its translational displacement, indirectly generated by the control and latch motor (M), along the longitudinal axis (L) of the projectile (P).

6. Projectile (P) according to claims 4 to 5, **characterised in that** the device (1) includes a body (10) comprising on its external part at least one recess (103) for receiving at least one synchronisation means (11) and a part of the wing (2) or fin, a central chamber (CC) in which are disposed the pressure piston (12) and at least one orientation means (17, 18) and a means (14B) for synchronising the wings (2) or fins, the central chamber (CC) being included between a chamber which is upstream in relation to the direction of aerodynamic flow and called the upper chamber (CS) in which is disposed the motor (M) controlling deployment and latching of the wings (2), and a chamber which is downstream in relation to the direction of aerodynamic flow and called the lower chamber (CI), the central chamber (CC) and the upper chamber (CS) being separated by an upper wall (PS), and the central chamber (CC) and the lower chamber (CI) by a lower wall (PI).

7. Projectile (P) according to claim 6, **characterised in that** the central chamber (CC) of the body (10) of the deployment device (1) also comprises at least one main column (15A), centred on the axis (L) of the projectile and integral with at least one of the lower (PI) or upper (PS) walls, round which is wound a large central compression spring (16A), at least the same number N of secondary columns (15B) situated at the periphery round the main column (15A) and round which are also wound small compression springs (16B), a latch disc (13) comprising at least the same number N of tenons (130) and at least one toothed activation wheel (14A) actuated by the control motor (M), the toothed activation wheel being connected to the latch disc (13) so as to transmit the movement of rotation thereto in order to allow unlatching of the wings (2).

8. Projectile (P) according to claim 5, **characterised in that** the guide means (121, 1221) comprise at least one guide disc (121) fixed to the rear of the body (120) of the piston (12) and at least the same number N of guide rings (1221).

9. Projectile (P) according to the combination of claims 4 to 8, **characterised in that** the pressure piston (12) also comprises at least the same number N of grooves (1201) which come opposite the tenons (130) of the latch disc (13) when the latter pivots, the grooves (1201) being capable of receiving said tenons (130), at least the same number N of stops (122) to which rods (1220) are fixed, each rod (1220) having at its end a guide ring (1221) configured to receive a secondary column (15B) in such a way that the small spring (16B) is situated between an internal portion of the body (10) in the vicinity of the lower wall (PI) and the ring (1221), and at least one axial cavity (1200) centred on the axis (L) of the projectile and configured to receive the main column (15A) and a part of the large central compression spring (16A).

10. Projectile (P) according to claim 6, **characterised in that** the orientation means (17, 18) comprise at least the same number N of split brackets (18), each bracket comprising a groove (180) capable of receiving a rod (20) integral with a wing (2) or fin comprising a tenon (21) at its end, and at least the same number of cams (17), each cam (17) being integral with a bracket (18).

11. Projectile (P) according to one of claims 6 to 10, **characterised in that** the means (14B, 11) for synchronising deployment of the wings (2) comprise the toothed synchronisation wheel (14B) disposed in a circular groove (105) coaxial with the central chamber (CC), and the same number N of pivots (11) equal to the number of wings (2), each pivot (11) being included in the recess (103) in the external part of the body (10) of the device (1) and comprising a cavity (111) capable of receiving the rod (20) of a wing (2), and a pinion (110) mounted at one of its ends, said pinion (20) meshing with the toothed synchronisation wheel (14B).

12. Projectile (P) according to one of claims 1 to 11, **characterised in that** it comprises at least one fixing means making it possible to prevent continuous rotation of at least one wing (2) or fin about the axis of rotation (ZZ') of the first deployment phase once the second deployment phase has started.

13. Projectile (P) according to one of claims 6 to 12, **characterised in that** the pivot (11) is held in the recess (103) of the external surface of the body (10) of the deployment device (1) by a front clamp (102A) situated at the front end of the pivot (11) in the direction of the upper wall (PS) and by a rear clamp (102B) situated at the rear end of the pivot (11) comprising at least one pinion (110) and in the direction of the lower wall (PI), the clamps (102A, 102B) being provided with grooves with a cylindrical profile covering the pivot (11) and guiding the movement of rotation of said pivot (11).

14. Projectile (P) according to one of claims 6 to 13, **characterised in that** the recess (103) in the external surface of the body (10) of the deployment device (1) comprises a profile which forms a secondary V-shaped recess (1030), configured to receive a part of the wing (2) or fin at the end of the deployed phase, said deployed phase consisting in the positioning of a part of the wing (2) in said secondary recess (1030).
